# FASCICULE DE BREVET EUROPEEN

(11) **EP 0 365 443 B1**
(45) Date de publication et mention de la délivrance du brevet: **29.12.1993**
(21) Numéro de dépôt: 89420388.4
(22) Date de dépôt: 12.10.1989
(51) Int. Cl.: G04F 7/00

(54) **Compteur de temps à grande capacité**
Zeitzähler mit grosser Zahlenkapazität
Large capacity timer

(30) Priorité: 17.10.1988 FR 8814301
(43) Date de publication de la demande: 25.04.1990
(73) Titulaire: Commenoz, Bernard, F-74100 Ville-La-Grand (FR)
(72) Inventeur: Commenoz, Bernard, F-74100 Ville-La-Grand (FR)

(56) Documents cités:
- DE-A- 3 503 672

## Description

La présente invention concerne l'adaptation à une montre traditionnelle analogique d'un système mécaniquement simple de chronométrage des temps longs.

La nécessité se fait souvent sentir pour les possesseurs de montres dites "simples" ( heures, minutes, secondes ), d'un procèdé rèpondant à cette exigence.

La solution idéale est fournie par le chronographe à compteur d'heures, à défaut par une montre ordinaire, mais munie d'une bague mobile en rotation à la périphérie du verre, graduée en 60 minutes, portant un index qui peut être placé en face de l'aiguille des heures ou de celle des minutes selon la durée envisagée.

La première solution présente l'inconvénient d'être onéreuse, du moins si l'on désire un affichage analogique, ce type de produit étant mécaniquement complexe.

La seconde solution, d'une grande simplicité, est par trop rudimentaire quant à la précision de lecture, pour une durée excèdant l'heure.

Des systèmes dits " compteurs à marche permanente " ont aussi été utilisés, essentiellement sur des montres mécaniques, donnant une précision de l'ordre de la minute, mais souffrant d'une capacité de comptage trop faible: jamais plus d'une heure, ou même moins, du fait de l'entrainement d'un disque ou d'une aiguille par l'axe des minutes.

Le système selon l'invention réalise à moindres frais, sans ébauche particulière et sans augmentation de l'épaisseur, un système chronographe simplifié d'une capacité de comptage de I2 heures, et d'une finesse de lecture égale à la minute.

Il utilise le système Vernier, tout comme les procèdés décrits dans les brevets GB-A-22067I2 du 6 Juillet I987, et DE-A-3503672 du 4 Février I985, procèdés qui permettent d'obtenir l'indication des minutes au moyen d'un disque chassé sur la roue des heures; l'indication de l'heure étant obtenue classiquement au moyen d'une aiguille dessinée sur le disque, et les minutes par recherche de la coincïdence entre une graduation du disque fixe et une graduation du disque mobile, il s'ensuit que la lecture desdites minutes n'est pas aisée, la position de coïncidence variant à chaque heure de 32°72 pour 5 minutes ( 360°/II ), et conforme aux habitudes seulement de midi à I heure. A I heure 5 minutes, la position de la coincïdence fait courir le risque de lire I heure I0 minutes, à 2 heures 5 minutes, 2 heures I5 minutes, etc...

Notre système ne présente pas cet inconvénient, la position des coïncidences désignant les minutes étant fixe, et quasi analogue, pour l'une des variantes, aux minuteries traditionnelles.

Cet avantage est obtenu par l'usage d'un affichage de l'heure numérique, et non par aiguille, et par un tracé particulier du disque fixe portant le tour des minutes.

Il est à noter d'ailleurs que , si ce système dans sa variante préférée sert à la réalisation d'un chronographe, il peut tout aussi bien se borner à indiquer l'heure, soit seulement à ce titre, soit en complèment d'un système habituel, à aiguilles, pour une autre heure locale par exemple.

Dans sa version de base, la plus simple, le système selon l'invention, utilisant un mouvement classique d'horlogerie, est constitué d'un disque (I) gradué en heures, mais dans une succession inverse à celle d'un tour d'heures fixe habituel, disque solidaire de la roue des heures, et d'un tour des minutes (3), tracé comme suit: établissement d'un intervalle (4) égal à une division horaire, soit 30°, puis division du solde circonférentiel en I2, soit 27°5, et enfin redivision de ces 27°5 en 5. Chaque division horaire du disque mobile (I) est également divisée en 5.

La saisie de l'information s'effectue dans l'ordre suivant: lecture de l'heure, numérique, en face de la division (4) du disque fixe (3); lecture "aux cinq minutes" par appréciation de la meilleure coïncidence entre un repère (2) du disque mobile (I) et un repère (6) du tour des minutes. Enfin, lecture "à la minute" par appréciation de la plus proche coïncidence. L'addition de ces deux dernières lectures réalise le compte total des minutes. A titre d'exemple; la figure I/2 indique 8 heures 42 minutes; une éventuelle coïncidence entre deux repères (2) et (6) rend bien sûr superflue cette addition.

Par utilisation d'un mouvement tournant dans le sens anti-horaire, il est possible de graduer tour d'heures et tour des minutes dans le sens conventionnel.

L'usage d'un cache sur les chiffres d'heures, cache muni d'une ouverture de valeur égale, angulairement, à la division (4) et positionnée en face de celle-ci est possible pour faciliter la lecture de l'heure. D'autres positionnements de l'ouverture de ce cache peuvent être adoptés, tout comme leur nombre peut être augmenté, dans le but par exemple d'indiquer plusieurs heures locales.

Dans sa variante préfèrée, le faible encombrement du système selon l'invention et sa simplicité, sont mis à profit pour réaliser un compteur de temps de grande capacité (I2 heures), à finesse de lecture égale à la minute, et offrant les indications habituelles du temps civil par des aiguilles d'heures, minutes, secondes.

Une montre traditionnelle (figure 2), équipée d'une couronne (7) analogue à celle des montres de plongée, pouvant être mise en rotation sous l'effet d'une manipulation volontaire, excluant tout déplacement aléatoire, est aussi munie d'un disque transparent (9), laissantpercevoir le tracé (I0), du cadran ici stylisé (II). Le verre (8) est fixé au boitier entre les deux disques (7) et (9), dans le logement annulaire (I2).

Le disque (9), chassé sur la roue des heures (I3), et sous l'aiguille, est au même niveau que la bague extèrieure (7); sa position par rapport à l'aiguille des heures peut être quelconque, ainsi que reprèsenté sur le dessin 2 ; la graduation des deux disques (9 et 7) est en tous points identique à celle de la figure I. Les jeux d'engrenages entre chaussée et minuterie, puis entre pignon de minuterie et canon seront réduits dans toute la mesure du possible, pour éviter toute possibilité de déplacement minime mais intempestif du disque transparent (9).

Pour débuter un chronométrage, il suffit de placer la graduation zéro de la couronne (7), en regard exact de la graduation I du disque transparent (9).

Il est à remarquer ici que le système selon l'invention offre une possibilité à laquelle ne peuvent prétendre les compteurs de temps classiques: celle de débuter un chronomètrage en affichant au préalable une quelconque durée.

Les avantages du système selon l'invention, même dans sa version simplifiée, sont appréciables: un seul élément, le disque mobile réalise les fonctions habituellement dévolues aux aiguilles d'heures et de minutes, d'où gain de place important en hauteur; la mise en place de ce disque peut être réalisée sans les habituelles contraintes qu'imposent les aiguilles (mise au repère), enfin, le mobile supportant ce disque possède un couple élevé ( roue des heures ).

Le système selon l'invention peut aussi utiliser l'un des procèdés classique (poussoirs, marteaux, freins, coeurs), pour permettre le départ, l'arrèt, la remise à zéro du disque mobile, et offre ainsi, muni d'une aiguille de seconde chronographique, des prestations identiques à celles d'un chronographe à compteur d'heures, mais à prix moindre, compte tenu de la réduction du nombre de pièces.

Des procèdés plus rècents, tels qu'asservissement complet ou partiel du mobile de chronographe à une commande electronique et moteur electromécanique sont également possibles avec le système selon l'invention.

Le système selon l'invention est particulièrement destiné à l'affichage de l'information sur des instruments horaires ou chronographiques.

## Revendications

1. Système d'affichage horaire ou chronographique composé d'un disque mobile (I), effectuant une révolution en I2 heures, et d'une partie fixe (3), concentrique à ce disque, l'ensemble constituant vernier pour lecture des heures et des minutes, système caractérisé en ce que le disque mobile (I) porte I2 divisions égales et repèrées numériquement, chaque division étant également divisée en cinq, et la partie fixe (3), une portion de circonférence de 330°, graduée en 60 divisions égales et repèrées de cinq en cinq.

2. Système d'affichage horaire ou chronographique selon la revendication I, caractérisé en ce, que le sens de rotation du disque mobile (I) est conventionnel, c'est-à-dire le sens "horaire", et la succession des repères numériques des heures sur le disque mobile (I), et des repères de cinq en cinq des minutes de la partie fixe (3) est inversée.

3. Système d'affichage horaire ou chronographique selon la revendication I, caractérisé en ce que le sens de rotation du disque mobile (I) est inversé, c'est-à-dire le sens "antihoraire", et la succession des repères numériques des heures sur le disque mobile (I), et des repères de cinq en cinq des minutes de la partie fixe (3) est conventionnelle.

4. Système d'affichage horaire ou chronographique selon la revendication 2 au la revendication 3, caractérisé en ce que l'affichage numérique de l'heure est effectué en regard de l'interruption (4) de tracé de la partie fixe (3).

5. Système d'affichage horaire ou chronographique selon la revendication 2 ou la revendication 3, caractérisé en ce que une ou plusieurs ouvertures sont pratiquées dans un cache sur le passage des chiffres d'heures.

6. Instrument horaire et chronographique selon la revendication 2, caractérisé en ce qu'il est muni d'aiguilles d'heures et de minutes.

7. Instrument horaire et chronographique selon la revendication 6, caractérisé en ce qu'il est muni d'une aiguille de seconde.

8. Instrument horaire et chronographique selon l'une quelconque des revendications 4, 5, 6, ou 7, caractérisé en ce que la partie (7) du vernier, non solidaire du rouage, peut être déplacée en rotation concentrique au cadran (II).

9. Instrument horaire et chronographique selon la revendication 8, caractérisé en ce qu'il est équipé de un ou plusieurs poussoirs commandant l'entrainement du disque mobile (9), son arrêt, le retour à la position initiale.

10. Instrument horaire et chronographique selon la revendication 9, caractérisé en ce qu'il est équipé d'une aiguille de seconde chronographique.

## Claims

1. An hourly or chronographic display system consisting of a moving disc ( I ) completing one revolution in I2 hours and a fixed section ( 3 ) concentric with said disc, the whole constituting a scale for hour and minute read-out, system which is characterized by the fact that the moving disc ( I ) comprises I2 equal and numbered divisions, each division also being divided into five parts, while the fixed section ( 3 ) comprises a circumferential section of 330° graduated into 60 equal divisions marked from five to five,

2. An hourly or chronographic display system as claimed in claim I, which is characterized by the fact that the direction of rotation of the moving disc ( I ) is conventional, i. e. clockwise, and the numbering sequence of the hours on the moving disc ( I ) and the five to five minute markings on the fixed section ( 3 ) are reversed.

3. An hourly or chronographic display system as claimed in claim I, which is characterized by the fact that the direction of rotation of the moving disc ( I ) is reversed, i. e. anticlockwise, and the sequence of the numbering of the hours on the moving disc ( I ) and the five to five minute markings on the fixed section ( 3 ) are conventional.

4. An hourly or chronographic display system as claimed in claim 2 or 3, which is characterized by the fact that the numerical hour display is provided opposite the break ( 4 ) in the line of the fixed section ( 3 ).

5. An hourly or chronographic display system as claimed in claim 2 or 3, which is characterized by the fact that one or more apertures are made in a mask on the hourly figures.

6. An hourly and chronographic instrument, as claimed in claim 2, which is characterized by the fact that it is fitted with hour and minute hands.

7. An hourly and chronographic instrument as claimed in claim 6, which is characterized by the fact it is fitted with a second hand.

8. An hourly and chronographic instrument as claimed in claims 4, 5, 6, or 7, which is characterized by the fact that the part ( 7 ) of the scale which is not integral with the movement can be rotated concentrically with the dial ( II ).

9. An hourly and chronographic instrument as claimed in claim 8, characterized by the fact it is fitted with one or more pushrods controlling the drive for, the stopping, and the return to the initial position of the moving disc ( 9 ).

10. An hourly and chronographic instrument as claimed in claim 9, characterized by the fact it is fitted with a chronographic second hand.

## Patentansprüche

1. Stunden - oder Zeitanzeigesystem, bestehend aus einer beweglichen Scheibe (I), die alle I2 Stunden eine Umdrehung macht, und einem festehenden Teil (3 ), der zu dieser Scheibe konzentrisch ist. Das ganze bildet einen Nonius zur Ablesung von Stunden und Minuten; das System sich dadurch auszeichnet dass die bewegliche Scheibe (I) zwölf gleiche, mit Ziffern bezeichnete Teilungen aufweist, die ihrerseits in je fünf Teile gegliedert sind. Der festehende Teil (3) umfasst 330° des Umfangs und ist in 60 gleiche, von fünf ^{z}u fünf gekennzeichnete Teile unterteilt.

2. Stunden - oder Zeitanzeige system nach Anspruch I, das sich dadurch auszeichnet, dass die Drehrichtung der beweglichen Scheibe herkömmlich ist, das heisst, im Sinn der Uhrzeigers, während die Ziffernfolge der Stunden auf der beweglichen Scheibe (I) und die Fünferteilung der Minuten auf dem festehenden Teil (3) umgekehrt ist.

3. Stunden - und Zeitanzeigesystem nach Anspruch I, das sich dadurch auszeichnet, dass die Drehrichtung der beweglichen Scheibe (I) umgekehrt ist, das heisst im Gegensinn des Uhrzeigers, während die Ziffernfolge der Stunden auf der beweglichen Scheibe (I) und die Fünferteilung der Minuten auf dem festehenden Teil (3) herkömmlich ist.

4. Stunden - und Zeitanzeigesystem nach Anspruch 2 oder 3, das sich dadurch auszeichnet, dass die Ziffernanzeige der Stunden gegenüber der Unterbrechung (4) am Unfang des festehenden Teils (3) erfolgt.

5. Stunden - und Zeitanzeigesystem nach Anspruch 2 oder 3, das sich dadurch auszeichnet, dass in einem Deckring über der Stundenanzeige eine oder mehrere Öffnungen angebracht sind.

6. Stunden - und Zeitinstrument nach Anspruch 2, das sich dadurch auszeichnet, dass es mit Stunden- und Minutenzeigern ausgestattet ist.

7. Stunden - und Zeitinstrument nach Anspruch 6, das sich dadurch auszeichnet, dass es mit einem Sekundenzeiger ausgestattet ist.

8. Stunden - und Zeitinstrument nach einem der Ansprüche 4, 5, 6, oder 7, das sich dadurch auszeichnet, dass der nicht mit dein Räderwerk verbundene Teil (7) des Nonius in eine zum Zifferblatt (2) konzentrische Drehbewegung versetzt werden kann.

9. Stunden - und Zeitinstrument nach Anspruch 8, das sich dadurch auszeichnet dass es mit einem oder mehreren Drückern ausgestattet ist, die den Antrieb, das Anhalten: und das Rückführen in die Ausgangposition der beweglichen Scheibe (9) steuern.

10. Stunden - und Zeitinstrument nach Anspruch 9, das sich dadurch auszeichnet, dass es mit einem chronografischen Sekundenzeiger ausgestattet ist.
